# EUROPÄISCHE PATENTSCHRIFT

(11) **EP 1 207 234 B1**
(45) Veröffentlichungstag und Bekanntmachung des Hinweises auf die Patenterteilung: **15.02.2006**
(21) Anmeldenummer: 01125183.2
(22) Anmeldetag: 24.10.2001
(51) Int. Cl.: E01B 27/02

(54) **Schotterpflug**
Ballast plough
Charrue de ballast

(30) Priorität: 17.11.2000 DE 20019620 U
(43) Veröffentlichungstag der Anmeldung: 22.05.2002
(73) Patentinhaber: Müller, Matthias, 52399 Merzenich (DE)
(72) Erfinder: Müller, Matthias, 52399 Merzenich (DE)
(74) Vertreter: Dallmeyer, Georg

(56) Entgegenhaltungen:
- DE-A- 2 754 103
- GB-A- 2 167 474
- US-A- 3 491 467
- US-A- 3 624 936
- US-A- 3 651 587

## Beschreibung

Die Erfindung betrifft einen Schotterpflug nach dem Oberbegriff des Anspruchs 1.

Derartige Schotterpflüge werden benötigt, um bei der Instandsetzung oder Neuerstellung von Bahngleisen, Schotter gleichmäßig zu verteilen. Aus US 3,651,587 und aus US 3,491,467 sind Schotterpflüge bekannt, bei denen zwei Pfluganordnungen mit einem Schienenfahrzeug verbunden sind. Die Pfluganordnungen sind jeweils einzeln auf den Schienensträngen der Bahngleise geführt.

Der Erfindung liegt die Aufgabe zugrunde, einen einfach aufgebauten Schotterpflug zu schaffen, der flexibel einsetzbar ist und der die Verteilung von Schotter auf Bahngleisen vereinfacht.

Zur Lösung dieser Aufgabe dienen die Merkmale des Anspruchs 1.

Die Erfindung sieht in vorteilhafter Weise vor, dass der Maschinenrahmen über Führungsrollen auf einem einzigen Schienenstrang verfahrbar ist. Der Schotterpflug ist auf diese Weise geführt auf einem einzigen Schienenstrang verfahrbar, wobei in erheblichem Umfang Reibungswiderstände verringert werden und die Gefahr der Beschädigung von Bahnschwellen reduziert ist.

Der Schotterpflug ist mit Hilfe einer Ankopplungsvorrichtung an eine selbstfahrende Baumaschine, z.B. an einen Bagger, ankoppelbar ist. Die Ankopplungsvorrichtung ist dabei an standardisierte Anschlüsse des Baggers angepasst, wodurch der Schotterpflug mit auf der Baustelle bereits vorhandenen Baggerfahrzeugen eingesetzt werden kann.

Ein weiterer Vorteil besteht darin, dass aufgrund der Tatsache, dass der Schotterpflug nur auf einem einzigen Schienenstrang fährt, mit einem einzigen Gerät Schienenstränge mit unterschiedlichem Gleisabstand bearbeitet werden können.

Bei einem bevorzugten Ausführungsbeispiel ist vorgesehen, dass die Führungsrollen höhenverstellbar in dem Maschinenrahmen gelagert sind. Die Höhenverstellbarkeit ermöglicht es, sich an unterschiedliche Schienenstrangtypen anzupassen und einen ausreichenden Abstand von den Bahnschwellen einzustellen, so dass diese nicht beschädigt werden können.

Vorzugsweise sind die Führungsrollen an den Enden eines nach unten offenen Schienenschachtes des Maschinenrahmens angeordnet.

Die Ankopplungsvorrichtung ist um eine vertikale Achse drehbar und um eine horizontale Achse schwenkbar.

Die Ankopplungsmöglichkeiten an einen auf Schienen verfahrbaren Bagger hat den Vorteil, dass keine Speziaimaschine für die Schotterverteilung benötigt wird, und dass der Schotterpflug als einfaches Anbaugerät auf der Baustelle flexibel einsetzbar ist.

Beidseitig des Schienenschachtes sind jeweils um 180° um eine vertikale Achse verschwenkbare Schildanordnungen in unterschiedlichen Winkelstellungen arretierbar. Auf diese Weise können die Schildanordnungen sowohl in Fahrtrichtung nach vorne als auch nach hinten oder auch unterschiedlich, z.B. parallel, eingestellt werden, wenn beispielsweise Schotter von der einen Schienenstrangseite auf die andere Schienenstrangseite überführt werden soll.

Die Schildanordnungen bestehen aus einem um die vertikale Achse schwenkbaren hinteren Schildteil und einem an dem hinteren Schildteil verstellbar angekoppelten vorderen Schildteil. Das vordere Schildteil ist um eine horizontale Achse verschwenkbar in dem hinteren Schildteil gelagert und ist in unterschiedlichen Positionen arretierbar, um auch an Böschungen arbeiten zu können.

Im folgenden wird unter Bezugnahme auf die Zeichnungen ein Ausführungsbeispiel der Erfindung näher erläutert.

Es zeigen:
- Fig. 1: eine Draufsicht auf den erfindungsgemäßen Schotterpflug,
- Fig. 2: eine Seitenansicht, und
- Fig. 3: eine Frontansicht.

Der Schotterpflug 1 besteht im einzelnen aus einem Maschinenrahmen 8, an dessen hinteren Ende beidseitig eines Schienenstranges 22, Schildanordnungen 2 um eine vertikale Achse verschwenkbar sind. Die Schildanordnungen können in unterschiedlichen Winkelstellungen in einem Bereich von ca. 180° mit Hilfe eines Bolzens 7 arretiert werden. Der Bolzen 7 wird durch eine Platte 6 mit entsprechenden winkelmäßig versetzten Bohrungen in eine Führung der Schildanordnung 2 hindurchgesteckt, um die Schildanordnung in einer gewünschten Winkeistellung zu arretieren. Die Schildanordnung besteht aus einem hinteren Schild 3, das um die zuvorgenannte vertikale Achse verschwenkbar ist und einem vorderen Schildteil 4, das um eine horizontale Achse 11 relativ zu dem Schildteil 3 verschwenkbar ist und mit Hilfe eines weiteren Bolzens 5 in unterschiedlichen Winkelstellungen in dem Schildteil 3 arretierbar ist. Mit Hilfe des verschwenkbaren vorderen Schildteils 4 kann eine schräge Schotterverteilung erzielt werden.

Der Maschinenrahmen 8 weist eine obere längliche Tragplatte 16 und einen unteren nach unten offenen Schienenschacht 10 auf, die an ihren Enden über eine vordere bzw. hintere Frontplatte 12,14 miteinander verbunden sind.

In dem im Querschnitt nach unten offenen, trapezförmigen Schienenschacht 10 sind im Bereich der vorderen und hinteren Frontplatte 12,14 Führungsrollen 30 angeordnet, die auf dem Schienenstrang 22 abrollen. Die vordere und die hintere Frontplatte 12,14 weisen jeweils eine Höhenverstelleinrichtung 26 auf, mit deren Hilfe die Führungsrollen 30 relativ zum Maschinenrahmen 8 höhenverstellbar sind. Auf diese Weise kann der Schotterpflug 1 so eingestellt werden, dass die Schildanordungen 2 die Bahnschwellen nicht beschädigen können.

Die Höhenverstelleinrichtung 26 weist eine Spindel 32 auf, mit der eine Tragkonstruktion 36 für die Führungsrolle 30 relativ zum Maschinenrahmen 8 bzw. zur oberen Tragplatte 16 in Höhenrichtung verstellbar ist. Nach Einstellung der gewünschten Höhenposition kann diese mit Hilfe einer Kontermutter 34 arretiert werden.

An der oberen Tragplatte 16 ist eine Ankopplungseinrichtung 18 angeordnet, die dazu dient, den Schotterpflug 1 an ein Baggerfahrzeug anzukoppeln. Die Ankopplungseinrichtung ist mit Hilfe eines Drehtellers 20 um eine vertikale Achse drehbar, sowie mit Hilfe eines Schwenkgelenkes 24 um eine horizontale Achse schwenkbar. Die Ankopplungseinrichtung 18 kann marktüblichen Schnellkopplungssystemen entsprechen.

## Patentansprüche

1. Schotterpflug (1) mit einem Maschinenrahmen (8) und mit mindestens einer Schildanordnung (2) zum Verteilen von Schotter auf Bahngleisen mit zwei Schienensträngen (22),
wobei der Maschinenrahmen (8) über Führungsrollen (30) auf einem einzigen Schienenstrang (22) verfahrbar ist,
**dadurch gekennzeichnet,**
**dass** der Maschinenrahmen (8) eine Ankopplungsvorrichtung (18) zum Ankoppeln einer selbstfahrenden Baumaschine aufweist.

2. Schotterpflug nach Anspruch 1, **dadurch gekennzeichnet, dass** die Ankopplungsvorrichtung (18) um eine vertikale Achse drehbar und um eine horizontale Achse schwenkbar ist.

3. Schotterpflug nach Anspruch 1 oder 2, **dadurch gekennzeichnet, dass** die Führungsrollen (30) höhenverstellbar in dem Maschinenrahmen (8) gelagert sind.

4. Schotterpflug nach einem der Ansprüche 1 bis 3, **dadurch gekennzeichnet, dass** die Führungsrollen (30) an den Enden eines nach unten offenen Schienenschachtes (10) des Maschinenrahmens (8) angeordnet sind.

5. Schotterpflug nach einem der Ansprüche 1 bis 4, **dadurch gekennzeichnet, dass** beidseitig des Schienenschachtes (10) jeweils eine um 180° um eine vertikale Achse verschwenkbare Schildanordnung (2) in unterschiedlichen Winkelstellungen am Maschinenrahmen. (8) arretierbar ist.

6. Schotterpflug nach einem der Ansprüche 1 bis 5, **dadurch gekennzeichnet, dass** die Schildanordnung (2) aus einem um die vertikale Achse verschwenkbaren hinteren Schildteit (3) und einem an dem hinteren Schildteil (3) verstellbar angekoppelten vorderen Schildtell (4) besteht.

7. Schotterpflug nach Anspruch 6, **dadurch gekennzeichnet, dass** das vordere Schildteil (4) um eine horizontale Achse verschwenkbar in dem hinteren Schildteil (3) gelagert und in unterschiedlichen Positionen arretierbar ist.

## Claims

1. Ballast plough (1), comprising an engine frame (8) and at least one blade arrangement (2) for spreading ballast on railways with two rail tracks (22),
the engine frame (8) being adapted to be moved on a single rail track (22) via guide rollers (30),
**characterized in**
**that** the engine frame (8) comprises a coupling device (18) for coupling a self-propelled building machine.

2. Ballast plough according to claim 1, **characterized in that** the coupling device (18) is rotatable about a vertical axis and pivotal about a horizontal axis.

3. Ballast plough according to claim 1 or 2, **characterized in that** the guide rollers (30) are supported in the engine frame (8) in a height-adjustable manner.

4. Ballast plough according to one of claims 1 to 3, **characterized in that** the guide rollers (30) are arranged at the ends of a downwardly open rail well (10) of the engine frame (8).

5. Ballast plough according to one of claims 1 to 4, **characterized in that** on both sides of the rail well (10), respectively, a blade arrangement (2) adapted to be pivoted about a vertical axis by 180° is adapted to be locked in different angular positions at the engine frame (8).

6. Ballast plough according to one of claims 1 to 5, **characterized in that** the blade arrangement (2) consists of a rear blade portion (3) adapted to be pivoted about the vertical axis and a front blade portion (4) adjustably coupled to the rear blade portion (3).

7. Ballast plough according to claim 6, **characterized in that** the front blade portion (4) is supported in the rear blade portion (3) so as to be pivoted about a horizontal axis and is adapted to be locked in different positions.

## Revendications

1. Charrue de ballastage (1) comportant un châssis (8) et au moins un dispositif de protection (2) pour la répartition du ballast sur des voies ferrées à deux files de rail (22),
le châssis (8) étant déplaçable au moyen de roues de guidage (30) sur une seule file de rail (22),
**caractérisée en ce que** le châssis (8) comporte un dispositif de couplage (18) pour le couplage à un engin de chantier automoteur.

2. Charrue de ballastage selon la revendication (1), **caractérisée en ce que** le dispositif de couplage (18) est apte à tourner autour d'un axe vertical et à pivoter autour d'un axe horizontal.

3. Charrue de ballastage selon la revendication 1 ou 2, **caractérisée en ce que** les roues de guidage (30) sont montées dans le châssis (8) de façon à être réglables en hauteur.

4. Charrue de ballastage selon l'une des revendications 1 à 3, **caractérisée en ce que** les roues de guidage (30) sont disposées aux extrémités d'un logement de rail (10), ouvert vers le bas, du châssis (8).

5. Charrue de ballastage selon l'une des revendications 1 à 4, **caractérisée en ce que**, des deux côtés du logement de rail (10), un dispositif de protection (2) apte à pivoter sur 180° autour d'un axe vertical peut être bloqué sur le châssis (8) dans différentes positions angulaires.

6. Charrue de ballastage selon l'une des revendications 1 à 5, **caractérisée en ce que** le dispositif de protection (2) est constitué d'une pièce de protection arrière (3) apte à pivoter autour de l'axe vertical et d'une pièce de protection avant (4) couplée de façon réglable à la pièce de protection arrière (3).

7. Charrue de ballastage selon la revendication 6, **caractérisée en ce que** la pièce de protection avant (4) est montée dans la pièce de protection arrière (3) de façon à pouvoir pivoter autour d'un axe horizontal et peut être bloquée dans différentes positions.
